# FASCICULE DE BREVET EUROPEEN

(11) **EP 0 987 056 B1**
(45) Date de publication et mention de la délivrance du brevet: **09.02.2005**
(21) Numéro de dépôt: 99402178.0
(22) Date de dépôt: 03.09.1999
(51) Int. Cl.: B01F 13/10

(54) **Machine automatique à mélanger la peinture**
Automatische Farbmischmaschine
Automatic paint mixing machine

(30) Priorité: 15.09.1998 US 153518
(43) Date de publication de la demande: 22.03.2000
(73) Titulaire: AEML, 45130 Meung sur Loire (FR)
(72) Inventeur: Dedoes, John T., Brighton, MI 48116 (US)
(74) Mandataire: Debay, Yves

(56) Documents cités:
- EP-A- 0 836 024
- FR-A- 2 102 417
- FR-A- 2 521 493
- US-A- 2 802 649
- US-A- 5 160 198
- US-A- 5 496 109
- US-A- 5 498 076

## Description

La présente invention concerne de manière générale une machine automatique à mélanger la peinture et plus particulièrement un ensemble d'entraînement amélioré pour cette machine.

En référence aux brevets EP-A-0 836 024, US-A-5 498 076 et US-A-5 160 198, il est connu une machine automatique à mélanger la peinture du type que l'on trouve communément dans les ateliers de peinture automobile. Cette machine comprend typiquement une baie présentant des étagères espacées verticalement conçues pour recevoir et supporter de manière amovible une pluralité de boîtes de peinture situées côte à côte, chaque boîte de peinture étant positionnée à un emplacement sur l'étagère de la baie. De plus, chaque boîte de peinture comprend un couvercle qui s'étend dans la partie supérieure ouverte de la boîte de peinture. Un élément d'agitation est positionné à l'intérieur de la boîte de peinture tandis qu'un arbre est fixé sur l'élément d'agitation et est monté en rotation sur le couvercle de la boîte de peinture de telle sorte qu'une partie de l'arbre fasse saillie vers le haut depuis le couvercle de la boîte de peinture.

Afin d'entraîner l'arbre en rotation et ainsi les éléments d'agitation, la machine automatique à mélanger la peinture connue antérieurement comprend typiquement une pluralité de poulies montées sur chaque étagère de la baie de telle sorte qu'une poulie soit associée à chaque emplacement de boîte de peinture. Une courroie en boucle fermée est disposée autour des poulies et entraînée en rotation par le moteur de telle sorte que les poulies tournent à l'unisson les unes par rapport aux autres.

Afin de raccorder les poulies avec les arbres sur le couvercle de boîte de peinture, la machine automatique à mélanger la peinture précédemment connue comprend un axe fixé sur chaque poulie qui est suspendu vers le bas en direction de la boîte de peinture supportée sur l'étagère située immédiatement en dessous. Un élément d'entraînement, typiquement sous la forme d'un élément rectangulaire globalement plat, est raccordé à l'axe tandis qu'un élément mené est fixé sur la partie s'étendant vers le haut de l'arbre de l'élément d'agitation. De plus, cet élément mené comprend typiquement deux broches espacées et s'étendant vers le haut, dimensionnées de telle sorte que, lors de l'insertion de la boîte de peinture dans un emplacement et coaxialement en dessous d'une poulie de l'unité d'entraînement sur l'étagère supérieure suivante, l'élément d'entraînement et l'élément mené sont accouplés ensemble par entraînement.

Cependant, un inconvénient de la machine automatique à mélanger la peinture précédemment connue est que de multiples composants sont nécessaires à chaque emplacement afin de loger chaque boîte de peinture sur la baie. Ces composants multiples comprennent non seulement la poulie et ses arbres d'entraînement et élément d'entraînement associés mais également les douilles et les composants associés nécessaires afin de fixer les poulies sur l'unité d'entraînement. Ces composants multiples augmentent non seulement le coût global de la machine automatique à mélanger la peinture mais sont également soumis à une usure mécanique, ce qui nécessite une maintenance périodique.

La présente invention propose une machine automatique à mélanger la peinture selon la revendication 1, qui surmonte tous les inconvénients susmentionnés des dispositifs connus précédemment.

En résumé, la machine automatique à mélanger la peinture de la présente invention comprend une baie présentant une pluralité d'unités d'entraînement espacées verticalement, dans laquelle chaque unité d'entraînement comprend une chambre intérieure. Les unités d'entraînement sont fixées ensemble de telle sorte qu'elles soient espacées verticalement les unes des autres d'une distance suffisante pour que les boîtes de peinture puissent être insérées et supportées par les unités d'entraînement en étant disposées côte à côte entre les étagères adjacentes à des emplacements prédéfinis espacés longitudinalement le long de chaque étagère.

En outre, chaque boîte de peinture utilisée avec la baie comprend un couvercle de boîte de peinture disposé et fixé sur la partie supérieure ouverte de la boîte de peinture. Un élément d'agitation ou un agitateur est contenu à l'intérieur de la boîte de peinture tandis qu'un arbre est fixé sur l'élément d'agitation et monté en rotation sur le couvercle de telle sorte qu'une partie de l'arbre fasse saillie vers le haut depuis le couvercle de boîte de peinture. Une roue dentée est ensuite fixée coaxialement sur la partie faisant saillie vers le haut de l'arbre de l'élément d'agitation.

Une courroie en boucle fermée est montée en rotation à l'intérieur de chaque unité d'entraînement. De plus, cette courroie présente une pluralité de dents espacées longitudinalement le long d'un côté. Un pignon d'entraînement est également monté en rotation sur chaque unité d'entraînement, de telle sorte que le pignon d'entraînement s'engrène avec la courroie d'entraînement. Un arbre segmenté connecte par entraînement les pignons d'entraînement dans les unités d'entraînement espacées à un moteur contenu à l'intérieur de la baie de telle sorte que, lors de l'activation du moteur, les pignons d'entraînement entraînent en rotation les courroies dentées à l'unisson les unes par rapport aux autres.

Une pluralité d'ensembles de guidage est fixée sur chaque unité d'entraînement et disposée côte à côte de telle sorte qu'un ensemble de guidage soit prévu à chaque emplacement de boîte de peinture le long de l'unité d'entraînement. Chaque ensemble de guidage comprend une fente allongée ouverte à l'extrémité avant de la baie et conçue pour recevoir par coulissement l'arbre de l'élément d'agitation. En outre, la fente est dimensionnée pour guider l'arbre et ainsi, la boîte de peinture, entre une position de prise dans laquelle la roue dentée sur chaque élément d'agitation s'engrène avec la courroie d'entraînement contenue dans l'unité d'entraînement et une position de dégagement ou de retrait dans laquelle le couvercle de la boîte de peinture auquel est fixée sa boîte est retiré de la baie dans le but d'être utilisé. Par conséquent, la boîte de peinture étant dans la position de prise, la mise en prise par engrenage entre la roue dentée sur l'arbre de l'élément d'agitation et la courroie d'entraînement connecte ensemble par entraînement la roue dentée et la courroie, entraînant ainsi en rotation l'élément d'agitation de la manière souhaitée.

Par conséquent, en utilisant la mise en prise par engrenage entre la courroie d'entraînement et la roue dentée montée sur chaque couvercle de boîte de peinture, la nécessité précédemment connue d'avoir des poulies, des arbres d'entraînement et des éléments d'entraînement associés à chaque boîte de peinture sur la baie est complètement supprimée, réduisant ainsi les coûts et la maintenance.

D'autres améliorations de la présente invention comprennent l'utilisation d'un arbre segmenté pour raccorder par entraînement les courroies dentées à un moteur contenu dans la baie, ce qui facilite le montage de la machine à mélanger la peinture par l'utilisateur final. De la même manière, dans le mode de réalisation préféré de l'invention, la roue dentée associée à chaque couvercle de boîte de peinture comprend des liaisons fragiles qui se brisent lorsque la torsion entre la courroie d'entraînement et la roue dentée dépasse une valeur prédéterminée. Ces liaisons fragiles se brisent ainsi en cas de blocage de l'élément d'agitation (ce qui peut survenir, par exemple dans le cas d'une boîte de peinture dentelée), ce qui protège la courroie d'entraînement relativement coûteuse des dommages.

Encore d'autres perfectionnements et améliorations de la présente invention par rapport à la machine automatique à mélanger la peinture de l'art antérieur apparaîtront en référence à la description détaillée suivante de l'invention.

On comprendra mieux la présente invention en référence à la description détaillée suivante en la lisant en conjonction avec les figures annexées dans lesquelles les mêmes caractères de référence désignent les mêmes pièces sur les multiples vues, et sur lesquelles :
la figure 1 est une vue en élévation représentant une partie du mode de réalisation préféré de l'invention ;
la figure 2 est une vue en coupe latérale fragmentaire illustrant une partie du mode de réalisation préféré de la présente invention ;
la figure 3 est une vue prise sensiblement le long de la ligne 3-3 sur la figure 2
la figure 4 est une vue de dessus de la roue dentée de la boîte de peinture ; et
la figure 5 est une vue fragmentaire illustrant une partie du mécanisme d'entraînement du mode de réalisation préféré de l'invention.

En référence tout d'abord à la figure 1, un mode de réalisation préféré de la machine automatique à mélanger la peinture (10) de la présente invention y est représenté et comprend une pluralité d'unités d'entraînement allongées (12) qui sont toutes identiques les unes aux autres. Tout moyen classique, tel que des montants de support (14), sont utilisés pour fixer ensemble les unités d'entraînement (12) en une relation espacée verticalement et parallèle. En outre, l'espacement entre chaque paire d'unités d'entraînement adjacentes (12) est suffisant pour loger une pluralité de boîtes de peinture (16) (figure 2) disposées côte à côte à des emplacements espacés longitudinalement le long des unités d'entraînement.

Toujours en référence à la figure 1, chaque unité d'entraînement comprend une chambre intérieure (18) présentant un couvercle supérieur (20) qui recouvre et enferme la chambre intérieure (18). Une courroie allongée en boucle fermée (22) présentant des dents d'engrenage espacées longitudinalement (24) sur un côté est montée en rotation entre deux poulies folles (26) et (28) disposées sur les extrémités opposées de l'unité d'entraînement (12). En outre, un pignon d'entraînement (30) qui sera décrit ensuite plus en détail est monté en rotation dans la partie intérieure (1) de chaque unité d'entraînement (12) de telle sorte que le pignon d'entraînement (30) se mette en prise par engrenage avec la courroie d'entraînement (22). Par conséquent, lors de la rotation du pignon d'entraînement (30), le pignon d'entraînement (30) entraîne en rotation sa courroie d'entraînement associée (22) dans son unité d'entraînement (12).

En référence maintenant à la figure 2, la boîte de peinture (16) comprend un couvercle (32) s'étendant sur et recouvrant sa partie supérieure. Un élément d'agitation ou une aube (34) est contenu à l'intérieur de la boîte de peinture (16) tandis qu'un arbre (36) est fixé sur l'élément d'agitation (34) et monté en rotation sur le couvercle de boîte de peinture (32) de telle sorte qu'une partie (38) de l'arbre fasse saillie vers le haut depuis le couvercle de boîte de peinture (32). Une roue dentée (40) est ensuite fixée coaxialement sur la partie faisant saillie vers le haut (38) de l'arbre (36).

En référence maintenant à la figure 4, la roue dentée (40) y est représentée plus en détail. La roue dentée (40) comprend un essieu intérieur (42) fixé sur la partie faisant saillie vers le haut (38) de l'arbre de l'élément d'agitation (36) ainsi qu'un espace annulaire extérieur (44). Des dents (45) s'étendant vers l'extérieur (45) sont formées autour de la périphérie extérieure de l'espace annulaire (44). Une pluralité de liaisons fragiles (46) espacées de manière circonférentielle fixent par entraînement l'essieu (42) sur l'espace annulaire (44).

De préférence, toute la roue dentée (40) est conçue en plastique d'une seule pièce. Par conséquent, à chaque fois que le couple entre l'essieu (42) et l'espace annulaire extérieur (44) dépasse une valeur prédéterminée comme défini par la construction des liaisons fragiles (46), les liaisons fragiles (46) se brisent, désolidarisant ainsi l'espace annulaire (44) de l'essieu (42). Comme il apparaîtra clairement très rapidement, ce couple excessif peut provenir d'un blocage de l'élément d'agitation (34) (figure 2) dans la boîte de peinture (16).

En référence maintenant aux figures 2 et 3, une pluralité d'ensembles de guidage (50) (un seul illustré) sont fixés sur chaque unité d'entraînement (12) avec un ensemble de guidage à chaque emplacement de boîte de peinture. Chaque ensemble de guidage (50) comprend une plaque de guidage (52) présentant une fente allongée (54) (figure 2) ouverte au niveau d'une extrémité avant (56) de son unité d'entraînement associée (12). En outre, la fente (54) est dimensionnée pour recevoir par coulissement et guider la partie faisant saillie vers le haut (38) de l'arbre de l'élément d'agitation (36) entre une position de prise, illustrée sur les figures 2 et 3, et une position de dégagement ou de retrait dans laquelle la boîte de peinture (16) est retirée de son unité d'entraînement associée (12).

Dans sa position de prise, la roue dentée (40) sur le couvercle de boîte de peinture (32) s'engrène avec la courroie dentée (22) de telle sorte que le mouvement longitudinal de la courroie (22), indiqué par la flèche (55) sur la figure 3, entraîne en rotation la roue dentée (40) avec son élément d'agitation attaché (34). De plus, la mise en prise par engrenage entre la courroie d'entraînement (22) et la roue dentée (40) se produit automatiquement lors de l'insertion de la boîte de peinture (16) dans la position de prise illustrée sur la figure 3.

Comme le montre le mieux la figure 3, la fente de guidage (54) est de préférence légèrement coudée au niveau de son extrémité intérieure (58) dans la direction du déplacement, c'est-à-dire de la flèche (60), de la courroie (22). Cette partie coudée de la fente d'entraînement facilite le logement de la partie (36) de l'arbre (36) du couvercle de boîte de peinture à l'extrémité la plus à l'intérieur de la fente (54).

Dans le mode de réalisation préféré de l'invention, la fente de guidage (54) comprend de préférence une restriction (62) adjacente à son extrémité intérieure (58). La restriction (62) se rapproche de la fente (54) à une distance légèrement inférieure au diamètre de la partie de l'arbre de l'élément d'agitation (38). Ainsi, lors de l'insertion du couvercle de la boîte de peinture dans sa position de prise illustrée sur la figure 3, la plaque de guidage (52), qui est fabriquée dans un matériau semi-flexible tel que le plastique, se courbe légèrement vers l'extérieur lorsque la partie d'arbre (38) traverse la restriction (62) pour permettre à la boîte de peinture d'atteindre sa position de prise illustrée sur la figure 3. Lors de cette opération, la plaque de guidage (52) retourne dans son état non fléchi de telle sorte que la restriction (62) retient par frottement mais de manière amovible la partie d'arbre (36) et ainsi, la boîte de peinture (16) dans sa position de prise.

En référence encore à la figure 3, l'ensemble de guidage (50) comprend en outre un bloc de guidage (64) aligné avec la fente (54). Le bloc de guidage (64) comprend un canal (66) (figure 2) le long duquel la courroie (22) coulisse afin de maintenir la mise en prise par engrenage entre la courroie (22) et la roue dentée (40) une fois que la boîte de peinture (16) est insérée dans sa position de prise.

Comme le montre la figure 2, un levier anti-rotation (70) est monté en pivotement au moyen d'une broche (71) sur l'ensemble de guidage (50) adjacent à une face de l'ensemble de guidage (50). Le levier (70) vient en butée contre le couvercle de boîte de peinture (32) et, plus particulièrement contre le bec du couvercle de boîte de peinture (32) afin d'empêcher la rotation de la boîte de peinture (16) une fois que la boîte de peinture est insérée dans sa position de prise. La liaison pivotante du levier anti-rotation (70) permet à l'ensemble de guidage (50) de s'adapter à différentes tailles de boîtes de peinture (16).

En référence à la figure 2, un ensemble de protection (74) est fixé par un axe de fusée (76) sur l'ensemble de guidage (50). Lors du retrait de la boîte de peinture (1) de la fente de guidage (54), une partie lestée (78) de l'ensemble de protection (74) pivote contre la plaque de guidage (52) de telle sorte que la partie lestée (78) masque la courroie d'entraînement (22) depuis une face avant de l'unité d'entraînement (12). L'ensemble de protection (74) assure ainsi une protection contre l'insertion d'objets étrangers, de doigts et similaires, contre la courroie d'entraînement (22) lorsque la boîte de peinture (16) est retirée de l'unité d'entraînement (12).

Toujours en référence à la figure 2, le pignon d'entraînement (30) y est représenté plus en détail et comprend une douille (80) qui est fixée sur l'unité d'entraînement (12) d'une quelconque manière classique, par exemple par des vis. Le pignon d'entraînement (30) s'enclenche dans la douille (80), fixant ainsi en rotation le pignon d'entraînement (30) sur l'unité d'entraînement (12).

Chaque pignon d'entraînement (30) comprend un alésage (82) non circulaire, de préférence carré formé à travers celui-ci. Afin de relier ensemble par entraînement les pignons d'entraînement (30), une pluralité de segments d'arbre d'entraînement (88) présentant une forme en coupe transversale complémentaire à l'alésage de pignon d'entraînement (82), de préférence carré, sont positionnés dans le pignon d'entraînement (30) de telle sorte que la partie inférieure d'un segment d'arbre d'entraînement (88) vienne en butée contre la partie supérieure du segment d'arbre d'entraînement suivant (88). Un segment d'arbre d'entraînement (88) est quant à lui relié par entraînement à un moteur (91).

Les segments d'arbre d'entraînement (88), en raison de leur forme complémentaire aux alésages de pignon d'entraînement circulaires (82), relient par entraînement les pignons (30) ensemble. Cette conception des segments d'arbre d'entraînement (88) associés aux pignons d'entraînement (30) est non seulement peu coûteuse mais elle facilite également le montage de toute la machine à mélanger la peinture car les unités d'entraînement (12) sont fixées ensemble séquentiellement. Ainsi, une fois que deux unités d'entraînement (12) ont été fixées ensemble, un segment d'arbre d'entraînement (88) est simplement inséré dans les alésages d'alignement (82) des deux unités d'entraînement assemblées (12) et ce processus est répété jusqu'à l'achèvement du montage de la machine automatique à mélanger la peinture. La conception des segments d'arbre d'entraînement segmentés (88) élimine également la liaison qui pourrait survenir si on utilisait un arbre d'entraînement d'une seule pièce.

En référence maintenant à la figure 5, le montage du pignon d'entraînement (30) ainsi que d'un galet de renvoi (26) y est représenté plus en détail. Un galet de renvoi (26) à une extrémité de l'unité d'entraînement (12) est fixé sur l'unité d'entraînement (12) au moyen d'un élément de fixation fileté (90). L'élément de fixation (90) s'étend dans une fente (92) dans l'unité d'entraînement (12), laquelle fente (92) s'étend dans une direction transversale à la direction de déplacement de la courroie d'entraînement (22). Cette liaison entre la roue libre (26) et l'unité d'entraînement (12) permet ainsi de régler la position de la roue libre (26) le long de la fente (92) afin de régler la tension de la courroie d'entraînement (22).

Toujours en référence à la figure 5, la présence de deux roues libres (26) aux extrémités opposées de l'unité d'entraînement (12) ainsi que du pignon d'entraînement unique (30) permet également à la courroie d'entraînement (22) d'être retirée de l'unité d'entraînement (12), par exemple à des fins de remplacement, en desserrant simplement la roue libre (26), supprimant ainsi la tension sur la courroie d'entraînement (22) et en retirant la courroie d'entraînement (22).

En fonctionnement, la boîte de peinture (16) est insérée de manière sélective dans sa position de prise (figure 2), mettant ainsi en prise la roue dentée (40) avec la courroie d'entraînement (22). Le moteur (91) entraîne les pignons d'entraînement (30) à l'unisson les uns avec les autres, entraînant ainsi en rotation les courroies d'entraînement (22) et faisant tourner les éléments d'agitation (34) dans les boîtes de peinture (16) qui sont positionnées dans leur position de prise par rapport aux unités d'entraînement (12).

Au cas où un élément d'agitation (34) se bloque par rapport à sa boîte associée, ce qui peut être produit par une dent dans la boîte, le couple s'applique sur la roue dentée fixée sur l'arbre de l'élément d'agitation (36). Une fois que le couple entre la courroie d'entraînement (22) et l'arbre (36) dépasse une valeur prédéterminée, les liaisons fragiles (46) s'enclenchent, en brisant ainsi la roue dentée (40). Ceci protège la courroie d'entraînement (22) contre tout dommage, laquelle est beaucoup plus chère à remplacer qu'une roue dentée unique (40).

A partir de ce qui précède, on peut voir que la présente invention propose une machine automatique à mélanger la peinture dont la fabrication est d'un faible coût et qui fonctionne pourtant efficacement. Ce faible coût de fabrication est atteint principalement en remplaçant les multiples poulies, douilles, etc. de la machine automatique à mélanger la peinture précédemment connue par l'unique courroie d'entraînement (22) et ses poulies folles associées (26) et (28) et le pignon d'entraînement (30).

Cependant, après à la description de l'invention, de nombreuses modifications apparaîtront clairement à l'homme du métier auquel elle s'adresse sans sortir de la portée des revendications annexées.

## Revendications

1. Machine automatique à mélanger la peinture comprenant :
au moins une boîte de peinture (16) présentant un couvercle (32) disposé sur la partie supérieure de la boîte de peinture (16), un élément d'agitation (34) disposé dans la boîte de peinture, un arbre (36) relié à l'élément d'agitation (34) et monté en rotation sur ledit couvercle (32), ledit arbre (36) présentant une partie (38) faisant saillie vers le haut depuis ledit couvercle (32) et une roue dentée (40) fixée coaxialement sur ladite partie faisant saillie vers le haut (38) dudit arbre,
une baie présentant une pluralité d'unités d'entraînement (12) espacées verticalement, chaque unité d'entraînement (12) présentant une partie intérieure (18),
une courroie menante en boucle (22) fermée montée en rotation à l'intérieur (18) de chaque unité d'entraînement (12), ladite courroie (22) présentant des dents espacées longitudinalement sur un côté,
des moyens (20) pour supporter toutes les boîtes de peinture sur ladite baie, disposées côte à côte de telle sorte que toutes les roues dentées sont positionnées dans ladite partie intérieure (18) de ladite baie et s'engrènent avec ladite courroie (22) d'entraînement,
des moyens (30) pour entraîner en rotation ladite courroie (22) d'entraînement,
ladite machine automatique étant **caractérisée en ce qu'**elle comprend également un ensemble de guidage (50) pour guider le mouvement de la boîte de peinture (16) entre une position de prise dans laquelle ladite roue dentée (40) vient en prise par engrenage avec ladite courroie d'entraînement (22) et une position de retrait dans laquelle la roue dentée (40) 'est désolidarisée de ladite courroie d'entraînement (22).

2. Machine selon la revendication 1, **caractérisée en ce que** l'ensemble de guidage (50) comprenant une plaque (52) présentant une fente (54) allongée conçue pour recevoir de manière coulissante ledit arbre (36), ledit arbre (36) étant positionné à l'extrémité de ladite fente (54) lorsque ladite boîte de peinture (16) est dans ladite position de prise.

3. Machine selon la revendication 1 ou 2, **caractérisée en ce que** ladite fente de plaque (54) comprend une restriction adjacente à une extrémité de ladite fente (54), ladite restriction (62) présentant une largeur inférieure au diamètre dudit arbre (36).

4. Machine selon une des revendications 1 à 3, **caractérisée en ce que** ladite première extrémité de ladite fente (54) est latéralement décalée d'un axe longitudinal de ladite fente (54).

5. Machine selon une des revendications 1 à 4, **caractérisée en ce que** ledit ensemble de guidage (50) comprend un bloc de guidage (64) aligné avec la fente (54), ledit bloc de guidage comprend un canal (66) le long duquel glisse la courroie d'entraînement (22) permettant de maintenir la mise en prise par engrenage entre la courroie d'entraînement (22) et la roue dentée (40) une fois la boîte de peinture (16) insérée dans sa position de prise.

6. Machine selon la revendication une des revendications 1 à 5, **caractérisée en ce que** lesdits moyens d'entraînement rotatifs (30) comprennent un pignon d'entraînement (30), des moyens (80) pour fixer en rotation ledit pignon d'entraînement (30) sur son unité d'entraînement (12) associée de telle sorte que lesdits pignons d'entraînement (30) dans les unités d'entraînement adjacentes (12) soient coaxiaux les uns avec les autres, des moyens (88) formant arbre pour relier par entraînement lesdits pignons d'entraînement (30) ensemble, et un moteur (91) relié par entraînement audits moyens (88) formant arbre.

7. Machine selon la revendication 6, **caractérisée en ce que** chaque pignon d'entraînement (30) comprend un trou traversant (82) coaxial non circulaire et **en ce que** lesdits moyens formant arbre comprennent un arbre segmenté (88) présentant une forme en coupe transversale sensiblement identique à celle dudit trou traversant (82) non circulaire, un segment dudit arbre segmenté s'étendant entre chaque paire de pignons d'entraînement (30) adjacents.

8. Machine selon la revendication 7, **caractérisée en ce que** ledit trou traversant (82) coaxial non circulaire est de forme carrée.

9. Machine selon une des revendications 6 à 8, **caractérisée en ce qu'**elle comprend une poulie folle (26) associée à chaque unité d'entraînement (12), des moyens pour monter en rotation ladite poulie folle (26) sur son unité d'entraînement (12) associée adjacente audit pignon d'entraînement (30) de telle sorte que ladite poulie folle (26) supporte ladite courroie (22) d'entraînement sur la face opposée à la face dentelée de la courroie d'entraînement (22), dans laquelle lesdits moyens pour fixer en rotation ladite poulie folle sur son unité d'entraînement (12) associée comprennent une fente (92) dans ladite unité d'entraînement (12) s'étendant dans une direction transversale à la direction de déplacement de ladite courroie d'entraînement (22) et des moyens (90) de fixation pour fixer ladite poulie folle (26) sur ladite unité d'entraînement (12) au niveau d'une position réglée le long de ladite fente (92), le réglage de ladite poulie folle (26) par rapport à ladite fente (92) réglant la tension de ladite courroie (22) d'entraînement.

10. Machine selon la revendication 9, **caractérisée en ce qu'**elle comprend une seconde poulie folle (28) montée en rotation sur chaque unité d'entraînement (12) à une extrémité de l'unité d'entraînement (12) opposée au pignon d'entraînement (30), ladite seconde poulie folle (28) supportant ladite courroie d'entraînement (22) sur le côté opposé au côté dentelé de la courroie d'entraînement (22).

11. Machine selon une des revendications 1 à 10, **caractérisée en ce que** ledit ensemble de guidage (50) comprend une protection (74) montée en pivotement entre une position protégée lorsque ladite boîte de peinture (16) est dans ladite position de retrait dans laquelle une partie de ladite protection (74) masque l'accès à ladite courroie d'entraînement (22) par ledit ensemble de guidage (50) et une position accessible lors de l'insertion de ladite boîte de peinture (16) par ledit ensemble de guidage (50) dans ladite position de prise.

12. Machine selon une des revendications 1 à 11, **caractérisée en ce que** ladite roue dentée (40) comprend au moins une liaison fragile (46) pour fixer une partie dentelée extérieure (45) de la roue dentée (40) sur ledit arbre (36).

## Patentansprüche

1. Automatische Maschine zum Mischen von Farbe mit
zumindest einem Farbtopf (16), der eine Abdeckung (32) aufweist, die auf dem oberen Abschnitt des Farbtopf (16) angeordnet ist, ein Rührelement (34), das in dem Farbtopf angeordnet ist, und eine Welle (36), die mit dem Rührelement (34) verbunden und drehbar an der Abdeckung (32) angebracht ist,
wobei die Welle (36) einen Abschnitt (38) aufweist, der nach oben über die Abdeckung (32) hinausragt, sowie ein Zahnrad (40) das koaxial an dem nach oben hinausragenden Abschnitt (38) befestigt ist,
einem Gestell, das eine Mehrzahl von Antriebseinheiten (12) aufweist, die vertikal in einem Abstand angeordnet sind,
wobei jede Antriebseinheit (12) einen Innenabschnitt (18) aufweist,
einem in einer geschlossenen Schleife führenden Riemen (22), der drehbar im Inneren (18) jeder Antriebseinheit (12) angebracht ist, wobei der Riemen (22) Zähne aufweist, die auf einer Seite in Längsrichtung im Abstand angeordnet sind,
einem Mittel (20) zum Tragen aller Farbtöpfe auf dem Gestell, die Seite an Seite so angeordnet sind, dass alle Zahnräder sich in dem Innenabschnitt (18) des Gestells befinden und in den Antriebsriemen (22) eingreifen, und
einem Mittel (30) zum Antreiben des Antriebsriemens (22) in Drehung;
wobei die automatische Maschine **dadurch gekennzeichnet ist, dass** sie auch eine Führungsbaugruppe (50) aufweist zum Führen der Bewegung des Farbtopf (16) zwischen einer Eingriffstellung, in der das Zahnrad (40) durch Eingreifen in den Antriebsriemen (22) im Eingriff ist, und einer Rückzugstellung, bei der das Zahnrad (40) von dem Antriebsriemen (22) gelöst ist.

2. Maschine nach Anspruch 1, **dadurch gekennzeichnet, dass** die Führungsbaugruppe (50) eine Platte (52) enthält, die einen länglichen Schlitz (54) aufweist, der ausgebildet ist zum Aufnehmen der Welle (36) auf gleitende Weise, wobei die Welle (36) an dem Ende des Schlitzes (54) positioniert ist, wenn der Farbtopf (16) in der Eingriffstellung ist.

3. Maschine nach Anspruch 1 oder 2, **dadurch gekennzeichnet, dass** der Schlitz der Platte (54) benachbart zu dem Ende des Schlitzes (54) eine Verengung aufweist, wobei die Verengung (62) eine Größe aufweist, die kleiner als der Durchmesser der Welle (36) ist.

4. Maschine nach einem der Ansprüche 1 bis 3, **dadurch gekennzeichnet, dass** das erste Ende des Schlitzes (54) gegenüber einer Längsachse des Schlitzes (54) seitlich versetzt ist.

5. Maschine nach einem der Ansprüche 1 bis 4, **dadurch gekennzeichnet, dass** die Führungsbaugruppe (50) einen Führungsblock (64) enthält, der mit dem Schlitz (54) ausgerichtet ist, wobei der Führungsblock (66) einen Kanal enthält, entlang dem der Antriebsriemen (22) gleitet, was es ermöglicht, den Eingriff durch Eingreifen zwischen dem Antriebsriemen (22) und dem Zahnrad (40) aufrechtzuerhalten, wenn der Farbtopf (16) einmal in seine Eingriffstellung eingesetzt ist.

6. Maschine nach einem der Ansprüche 1 bis 5, **dadurch gekennzeichnet, dass** das Mittel zum drehbaren Antreiben (30) enthält:
ein Antriebsritzel (30),
ein Mittel (80) zum drehbaren Befestigen des Antriebsritzels (30) an seiner zugeordneten Antriebseinheit (12), so dass die Antriebsritzel (30) benachbarter Antriebeinheiten (12) koaxial zueinander sind,
ein Mittel (88), das eine Welle bildet zum Verbinden der Antriebsritzel (30) miteinander zum Antrieb, und
einen Motor (91), der zum Antrieb mit dem die Welle bildenden Mittel (88) verbunden ist.

7. Maschine nach Anspruch 6, **dadurch gekennzeichnet,**
**dass** jedes Antriebsritzel (30) ein koaxiales nicht kreisförmiges Durchgangsloch (82) aufweist und
**dass** das die Welle bildende Mittel eine segmentierte Welle (88) mit einer Querschnittsform aufweist, die im wesentlichen mit der des nicht kreisförmigen Durchgangslochs (82) identisch ist,
wobei sich zwischen jedem Paar benachbarter Antriebsritzel (30) ein Segment der segmentierten Welle erstreckt.

8. Maschine nach Anspruch 7, **dadurch gekennzeichnet, dass** das nicht kreisförmige Durchgangsloch (82) eine viereckige Form aufweist.

9. Maschine nach einem der Ansprüche 6 bis 8, **dadurch gekennzeichnet, dass** sie enthält:
eine jeder Antriebseinheit (12) zugeordnete lose Riemenscheibe (26),
ein Mittel zum drehbaren Befestigen der losen Riemenscheibe (26) an ihrer zugeordneten Antriebseinheit (12) benachbart zu dem Antriebsritzel (30), so dass die lose Riemenscheibe (26) den Antriebsriemen (22) an der Fläche stützt, die der gezahnten Fläche des Antriebsriemens (22) gegenüberliegt,
wobei das Mittel zum drehbaren Befestigen der losen Riemenscheibe an ihrer zugeordneten Antriebseinheit (12) einen Schlitz (92) in der Antriebseinheit (12) enthält, der sich in einer Richtung quer zu der Richtung der Bewegung des Antriebsriemens (22) erstreckt, sowie ein Befestigungsmittel (90) zum Befestigen der losen Riemenscheibe (26) an der Antriebseinheit (12) auf der Höhe einer entlang des Schlitzes (92) eingestellten Position,
wobei die Einstellung der losen Riemenscheibe (26) mit Bezug auf den Schlitz (92) die Spannung des Antriebsriemens (22) einstellt.

10. Maschine nach Anspruch 9, **dadurch gekennzeichnet, dass** sie eine zweite lose Riemenscheibe (28) enthält, die drehbar an jeder Antriebseinheit (12) angebracht ist an einem Ende der Antriebseinheit (12), das dem Antriebsritzel (30) gegenüberliegt, wobei die zweite lose Riemenscheibe (28) den Antriebsriemen (22) an der Seite stützt, die der gezahnten Seite des Antriebsriemens (22) gegenüberliegt.

11. Maschine nach einem der Ansprüche 1 bis 10, **dadurch gekennzeichnet, dass** die Führungsbaugruppe (50) einen Schutz (74) enthält, der schwenkbar angebracht ist zwischen einer Schutzposition, wenn der Farbtopf (16) in der Rückzugstellung ist, wobei ein Abschnitt des Schutzes (74) den Zugriff auf den Antriebsriemen (22) durch die Führungsbaugruppe (50) abdeckt, und einer Zugriffsposition beim Einsetzen des Farbtopfs (16) durch die Führungsbaugruppe (50) in die Eingriffstellung.

12. Maschine nach einem der Ansprüche 1 bis 11, **dadurch gekennzeichnet, dass** das Zahnrad (40) zumindest eine zerbrechliche Verbindung (46) aufweist zum Befestigen eines äußeren gezahnten Abschnitts (45) des Zahnrads (40) an der Welle (36).

## Claims

1. Automatic paint mixing machine comprising:
at least one paint can (16) having a lid (32) arranged on the upper portion of the paint can (16), a stirring element (34) arranged in the paint can, a shaft (36) connected to the stirring element (34) and mounted in rotation on said lid (32), said shaft (36) having a portion (38) protruding upwards from said lid (32), and a toothed wheel (40) fixed coaxially to said upward-protruding portion (38) of said shaft,
a rack having a plurality of vertically spaced drive units (12), each drive unit (12) having an inner portion (18),
a closed loop drive belt (22) mounted in rotation in the inner part (18) of each drive unit (12), said belt (22) having longitudinally spaced teeth on one side,
means (20) for supporting all the paint cans on said rack, arranged side by side so that all the toothed wheels are positioned in said inner portion (18) of said rack and so that they mesh with said drive belt (22),
means (30) for driving said drive belt (22) in rotation
said automatic machine being **characterised in that** it also comprises a guide assembly (50) for guiding the movement of the paint can (16) between an engaged position in which said toothed wheel (40) becomes engaged by meshing with said drive belt (22) and a retracted position in which the toothed wheel (40) is disengaged from said drive belt (22).

2. Machine according to Claim 1 **characterised in that** the guide assembly (50) comprising a plate (52) having an elongated slot (54) designed so as to receive said shaft (36) in a sliding manner, said shaft (36) being positioned at the end of said slot (54) when said paint can (16) is in said engaged position.

3. Machine according to Claim 1 or 2, **characterised in that** said plate slot (54) comprises a restriction adjacent to one end of said slot (54), said restriction (62) having a width less than the diameter of said shaft (36).

4. Machine according to one of Claims 1 to 3, **characterised in that** said first end of said slot (54) is laterally offset from a longitudinal axis of said slot (54).

5. Machine according to one of Claims 1 to 4, **characterised in that** said guide assembly (50) comprises a guide block (64) aligned with the slot (54), said guide block comprises a channel (66) along which the drive belt (22) slides making it possible to maintain the engagement by meshing between the drive belt (22) and the toothed wheel (40) once the paint can (16) is inserted into its engaged position.

6. Machine according to Claim one of Claims 1 to 5, **characterised in that** said rotary drive means (30) comprise a driving pinion (30), means (80) for fixing said driving pinion (30) in rotation on its associated drive unit (12) so that said driving pinions (30) in the adjacent drive units (12) are coaxial with each other, means (88) forming a shaft for connecting said driving pinions (30) together, by driving, and a motor (91) connected by driving to said means (88) forming a shaft.

7. Machine according to Claim 6, **characterised in that** each driving pinion (30) comprises a non-circular coaxial through-hole (82), and **in that** said means forming a shaft comprise a segmented shaft (88) having a cross-sectional shape substantially identical to that of said non-circular through-hole (82), a segment of said segmented shaft extending between each pair of adjacent driving pinions (30).

8. Machine according to Claim 7, **characterised in that** said non-circular coaxial through-hole (82) is square in shape.

9. Machine according to one of Claims 6 to 8, **characterised in that** it comprises an idler pulley (26) associated with each drive unit (12), means for mounting said idler pulley (26) in rotation on its associated drive unit (12) adjacent to said driving pinion (30) so that said idler pulley (26) supports said drive belt (22) on the face opposite the toothed face of the drive belt (22), in which said means for mounting said idler pulley in rotation on its associated drive unit (12) comprise a slot (92) in said drive unit (12) extending in a direction transverse to the direction of displacement of said drive belt (22) and fixing means (90) for fixing said idler pulley (26) to said drive unit (12) at an adjusted position along said slot (92), the adjustment of said idler pulley (26) relative to said slot (92) adjusting the tension of said drive belt (22).

10. Machine according to Claim 9, **characterised in that** it comprises a second idler pulley (28) mounted in rotation on each drive unit (12) at an end of the drive unit (12) opposite the driving pinion (30), said second idler pulley (28) supporting said drive belt (22) on the side opposite the toothed side of the drive belt (22).

11. Machine according to one of Claims 1 to 10, **characterised in that** said guide assembly (50) comprises a guard (74) mounted so as to pivot between a protected position when said paint can (16) is in said retracted position in which a portion of said guard (74) masks the access to said drive belt (22) by said guide assembly (50) and a position that is accessible on insertion of said paint can (16) by said guide assembly (50) in said engaged position.

12. Machine according to one of Claims 1 to 11, **characterised in that** said toothed wheel (40) comprises at least one frangible link (46) for fixing an outer toothed portion (45) of the toothed wheel (40) to said shaft (36).
